# EUROPÄISCHE PATENTANMELDUNG

(11) **EP 1 359 268 A2**
(43) Veröffentlichungstag der Anmeldung: **05.11.2003**
(21) Anmeldenummer: 03010036.6
(22) Anmeldetag: 02.05.2003
(51) Int. Cl.: E04F 19/04

(54) **Vorrichtung zur Befestigung von Sockelleisten**

(30) Priorität: 04.05.2002 DE 10220049
(71) Anmelder: Xaver Grünwald GmbH, 86633 Neuburg/Donau (DE)
(72) Erfinder: Hilbig, Norbert, 86643 Rennertshofen (DE); Müller, Werner, 86633 Neuburg/Donau (DE)
(74) Vertreter: Liebl, Thomas, Dipl.-Ing.

(57) **Zusammenfassung**

Die Erfindung betrifft eine Vorrichtung (1) zur Befestigung von Sockelleisten mit einer im Wand-Bodenübergangsbereich (2) anordenbaren Montageschiene (7) und einer damit lösbar verbindbaren Sockelleiste (18). Zur vorteilhaften und einfachen Verbindung der Sockelleiste (18) mit der Montageschiene (7) ist an der Sockelleisten-Unterseite (19) ein Sockelleisten-Klemmsteg (21) mit einer Einführschräge (22) ausgebildet, der mit einem an der Montageschiene (7) ausgebildeten Klemmfinger (14) so zusammenwirkt, dass der Klemmfinger (14) die Sockelleiste (18) mit einem wandseitigen Sockelleistenbereich (24) in eine flächige Anlageverbindung an einem Montageschienen-Wandanlageschenkel (8) presst, der wiederum selbst in einer flächigen Anlageverbindung am Wandbereich (3) des Wand-Bodenübergangsbereiches (2) anliegt. Der Klemmfinger (14) und der Sockelleisten-Klemmsteg (21) sind so ausgebildet und dimensioniert, dass im Falle einer Bodenabsenkung ein einfaches Nachdrücken der Sockelleiste (18) möglich ist.

## Beschreibung

Die Erfindung betrifft eine Vorrichtung zur Befestigung von Sockelleisten nach dem Oberbegriff des Anspruchs 1.

Derartige Vorrichtungen zur Befestigung von Sockelleisten sind zum Abdecken oder Überbrücken von Fugen in Wand-Boden-Übergangsbereichen allgemein bekannt. So werden derartige Vorrichtungen z. B. dann eingesetzt, wenn zwischen einem Seitenwandbereich und einem mit einem Bodenbelag versehenen Bodenwandbereich eine unansehnliche Fuge zwischen dem Bodenbelag und dem Seitenwandbereich abgedeckt werden soll.

Eine derartige Vorrichtung zur Befestigung von Sockelleisten ist beispielsweise aus der DE 211 03 12 bekannt. Bei diesem Aufbau handelt es sich um eine Putz- und Estrichlehre, die zugleich als Montageschiene für Sockelleisten ausgebildet ist. Es handelt sich hierbei somit um einen Spezialaufbau, der nicht geeignet ist für herkömmliche Einsatzfälle von Sockelleisten, insbesondere für solche Einsatzfälle, bei denen die Sockelleisten nachträglich montiert werden sollen. Für den Fall, dass sich im Verlauf der Zeit der Boden in Folge einer Estrichabsenkung absenkt, was regelmäßig der Fall ist, besteht die Gefahr eines unansehnlichen Spaltes zwischen der unteren Lippe und dem Bodenbelag. Dieser Spalt kann nur dann abgedeckt werden, wenn die Lippe so dimensioniert und so elastisch gestaltet ist, dass diese die Bodenabsenkung ausgleichend mitgeht.

Aus der EP 0 900 897 A2 ist ebenfalls eine Vorrichtung zur Befestigung von Sockelleisten bekannt, bei der eine Montageschiene mit einem einen Bodenbelag-Randbereich zugeordneten Aufnahmeraum ausgebildet ist, in dem der Bodenbelag-Randbereich formschlüssig umgriffen aufgenommen ist. Die Sockelleiste wird hier über eine Zwischenschiene mit der verbunden. Weiter ist aus dieser EP 0 900 897 A2 auch ein Aufbau ohne Zwischenschiene bekannt, bei dem die Montageschiene nicht durch Kleben, Nageln, Schrauben oder dergleichen am Wand-Bodenübergangsbereich ortsfest angeordnet, sondern in der Art einer schwimmenden Lagerung lediglich auf den Randbereich des Bodenbelags aufgesteckt wird. Dadurch wird bei einer Bodenabsenkung die Montageschiene zusammen mit dem Boden abgesenkt, wodurch auch die Sockelleiste mit abgesenkt wird. Problematisch bei diesem Aufbau ist jedoch, dass das randseitige Aufstecken der Montageschiene auf den Bodenbelag aufgrund der unterschiedlichen Bodenbelagsarten, z. B. Teppich, Parkett, und der unterschiedlichen Bodenbelagsstärken eine Vielzahl unterschiedlicher Montageschienenmodelle erfordert, um den jeweiligen Randbereich in der Montageschiene formschlüssig aufzunehmen, wie dies für einen stabilen, wenig wackligen Aufbau erforderlich ist. Dies ist ersichtlich aufwendig und teuer. Zudem erfordert eine derartige Vorrichtung das Know-How eines Fachbetriebs und ist somit für den Heimwerkerbedarf weniger gut geeignet. So kann dieses System insbesondere bei einer nachträglichen Anbringung in Verbindung mit festen Bodenbelägen, wie z. B. Parkett, nicht ohne erheblichen Aufwand, z. B. Entfernen der Parkettbohlen zum randseitigen Aufstecken der Montageschiene, verwendet werden, was sehr aufwendig und teuer ist. Dadurch wird somit der Einsatzbereich dieser Vorrichtung wesentlich eingeschränkt. Eine derartige Vorrichtung weist daher eine Vielzahl von unerwünschten Nachteilen auf.

Aus der GB 2 227 935 A ist eine vom Prinzip her EP 0 900 897 A2 ähnliche Vorrichtung bekannt, bei der die Montageschiene nicht im Wand-Bodenübergangsbereich ortsfest festgelegt ist, sondern nur mit einem horizontalen L-Schenkel unter einen Bodenbelag geschoben, d. h. "schwimmend" angeordnet wird, so dass der Bodenbelag bei einer Absenkung des Bodens die Montageschiene mitsamt Sockelleiste mitnimmt. Dadurch ergeben sich bei diesem Aufbau im Wesentlichen die gleichen Probleme und Nachteile, wie sie bereits oben in Verbindung mit der EP 0 900 897 A2 ausführlich dargelegt worden sind. Problematisch bei diesem Aufbau ist ferner, dass hier ein stabile und wenig wacklige Verbindung zwischen der Sockelleiste und der Montageschiene nur bei ganz genau aufeinander abgestimmten und einander genau zugeordneten Materialverdickungsbereichen möglich ist, was wiederum aufwendig in der Herstellung ist.

Aus der gattungsbildenden CH 368 297 A ist bereits eine Vorrichtung zur Befestigung von Sockelleisten mit sämtlichen Merkmalen des Oberbegriffs des Patentanspruchs 1 bekannt. Konkret ist hier der Klemmfinger an seinem oberen Ende beidseitig gerauht ausgebildet, so dass der Klemmfinger im aufgesteckten Zustand der Sockelleiste in einer in der Sockelleisten-Unterseite ausgebildeten Schlitznut form- und reibschlüssig aufgenommen ist. Die Sockelleiste liegt dabei im montierten Zustand über eine Zier- und Schutzplatte, die in die Sockelleiste integriert ist, und den Bodenanlage-Sockelleistenbereich ausbildet, am Boden und über einen Wandanlage-Sockelleistenbereich am Wandbereich an. In diesem montierten Zustand weist der dem Wandbereich des Wand-Bodenübergangsbereiches zugeordnete wandseitige Sockelleistenbereich einen Spaltabstand zu dem am Wandbereich in einer flächigen Anlageverbindung anliegenden und von dem Klemmfinger beabstandeten Wandanlageschenkel der Montageschiene auf. Ein derartiger Aufbau ist insgesamt wenig stabil und wacklig und daher für den praktischen Einsatzfall insgesamt weniger geeignet. Zudem ergeben sich hier insbesondere aufgrund von herstellungsbedingten Toleranzen erhebliche Probleme bei der Verbindung der Sockelleiste mit dem Klemmfinger der Montageschiene.

Ein ähnlicher Aufbau mit den gleichen Nachteilen ist auch aus der EP 0 916 783 A1 bekannt.

Aufgabe der Erfindung ist es daher, eine Vorrichtung zur Befestigung von Sockelleisten, mit der eine Anpassung der Sockelleiste an einen sich absenkenden Boden durch Nachdrücken der Sockelleiste, insbesondere auch bei einer nachträglichen Anbringung der Vorrichtung, möglich ist, zu schaffen, mit der eine einfache Montage der Vorrichtung insgesamt und insbesondere auch eine einfache und stabile Verbindung der Sockelleiste mit der Montageschiene möglich ist.

Diese Aufgabe wird gelöst mit den Merkmalen des Anspruchs 1.

Gemäß Anspruch 1 weist der Sockelleisten-Klemmsteg an einem dem Klemmfinger zugewandten freien Klemmstegende eine Einführschräge auf und ist im übrigen so dimensioniert, dass der Sockelleisten-Klemmsteg nach dem Einfädeln in den Klemmsteg-Aufnahmeraum über die Einführschräge im weiteren Verlauf des Einführens in den Klemmsteg-Aufnahmeraum den Klemmfinger in Richtung von dem Montageschienen-Wandanlageschenkel weg in einen Klemmfinger-Freiraum drängt, so dass der Klemmfinger in der Montageposition unter Vorspannung mit vorgebbarer Klemmkraft lediglich am Sockelleisten-Klemmsteg angreift und den Sockelleisten-Klemmsteg mit einem dem Klemmfinger abgewandten Klemmstegaußenwandbereich in einer flächigen Anlageverbindung am Montageschienen-Wandanlageschenkel hält. Der Sockelleisten-Klemmsteg liegt in gerader Verlängerung zu einem dem Wandbereich zuordenbaren, wandseitigen Sockelleistenbereich, so dass der Klemmstegaußenwandbereich Bestandteil des wandseitigen Sockelleistenbereichs ist, wobei der wandseitige Sockelleistenbereich im verklemmten Zustand der Vorrichtung wenigstens bereichsweise in einer flächigen Anlageverbindung am Montageschienen-Wandanlageschenkel anliegt.

Vorteilhaft ist mit einem derartigen Aufbau eine besonders einfache Montage der Vorrichtung insgesamt und insbesondere auch eine einfache Verbindung der Sockelleiste mit der Montageschiene möglich, da der Klemmfinger gemäß dem erfindungsgemäßen Aufbau aufgrund der an diesem endseitig ausgebildeten Einführschräge auf einfache Weise und sehr schnell in den Klemmfinger-Aufnahmeraum zwischen dem Sockelleisten-Klemmsteg und dem Montageschienen-Wandanlageschenkel eingefädelt werden kann. Dadurch können die regelmäßig vorhandenen herstellungsbedingten Toleranzen im Bereich des Klemmstegs und des damit zusammenwirkenden Klemmfingers bzw. Klemmsteg-Aufnahmeraums an der Montageschiene hier keine Rolle mehr spielen und damit die Montageverbindung der Sockelleiste mit der Montageschiene nicht mehr beeinträchtigen. Durch den Klemmfinger-Freiraum ist zudem sichergestellt, dass der Klemmfinger lediglich auf einer Seite z. B. in einer flächigen Anlageverbindung am Sockelleisten-Klemmsteg angreift und dadurch in die Richtung vom Klemmsteg weg einen Freiheitsgrad aufweist. Ein ggf. den Montagevorgang behinderndes form- und reibschlüssiges Einfädeln des Klemmfingers in eine entsprechend für den Formschluss ausgebildete Schlitznut an der Sockelleisten-Unterseite entfällt hierdurch, was den Montagevorgang insgesamt erheblich erleichtert. Besonders vorteilhaft in Verbindung mit diesem Klemmfinger-Freiraum und damit den so geschaffenen Freiheitsgrad ist jedoch, dass anders als beim gattungsbildenden Stand der Technik keine exakt aufeinander abgestimmten Montageschienen-Klemmfinger- und Sockelleisten-Schlitznutgeometrien erforderlich sind, so dass die zuvor geschilderte Verklemmung des Sockelleisten-Klemmstegs mit dem Montageschienen-Klemmfinger auch bei in bestimmten Bereichen voneinander abweichenden Montageschienen-Klemmfinger- und/oder Sockelleisten-Klemmsteggeometrien auf funktionssichere Weise nach wie vor möglich ist. Dadurch wird die Flexibilität insbesondere im Hinblick auf den Einsatz unterschiedlicher Sockelleisten erheblich erhöht, da z. B. mit ein und derselben Montageschiene einfachst auch solche Sockelleisten mittels dem Klemmfinger verklemmt werden können, deren Klemmsteg im Quersteg durch die Sockelleiste gesehen in bestimmten Bereichen unterschiedliche Breiten aufweisen, und zwar stets unter Gewährleistung einer für einen besonders stabilen und kompakten Aufbau erforderlichen flächigen Anlageverbindung des Klemmstegaußenwandbereiches und auch des sich daran anschließenden wandseitigen Sockelleistenbereiches am Montageschienen-Wandanlageschenkel, der selbst wiederum in einer flächigen Anlageverbindung am Wandbereich anliegt. Denn eine derartige hintereinandergeschachtelte stabile flächige Anlageverbindung am Wandbereich schafft und vermittelt einen hochwertigen Eindruck der Vorrichtung insgesamt, da der Aufbau im montierten Zustand klapperfrei und wenig nachgiebig ist, wobei zudem aber für den Fall, dass sich der Boden absenkt, die Sockelleiste unter Überwindung der Klemmkraft des Klemmfingers in Richtung auf den Boden hin relativ zur Montageschiene und damit relativ zum Klemmfinger in eine erneute Anlageverbindung des Boden-Sockelleistenbereichs auf den Boden nachdrückbar ist. In diesem Zustand wird dann die Sockelleiste von dem Klemmfinger wieder mit einer definierten vorgebbaren Klemmkraft in der nachgedrückten Anlageposition im Wand-Bodenübergangsbereich gehalten. D. h., dass die erfindungsgemäße Vorrichtung im montierten Zustand weder in Wand- noch in Bodenrichtung nachgiebig ist, was einen äußerst stabilen und damit hochwertigen Gesamteindruck vermittelt, wozu auch wesentlich beiträgt, dass der Sockelleisten-Klemmsteg bei der erfindungsgemäßen Lösung bezogen auf dessen Einstecklänge in den Klemmsteg-Aufnahmeraum der Montageschiene im Querschnitt gesehen im wesentlichen formschlüssig in diesem Aufnahmeraum aufgenommen ist.

Zudem ist ein derartiger Aufbau, bei dem die Montageschiene im montierten Zustand vorzugsweise vollständig oberhalb des Bodens ortsfest angeordnet ist vielseitig verwendbar und einsetzbar, insbesondere bei einem nachträglichen Anbringen der Vorrichtung, z. B. bei Renovierungen, da die Montageschiene hier nicht umständlich und aufwendig unter einen Bodenrandbereich gebracht werden oder einen Bodenrandbereich umgreifen muss, sondern vielmehr schnell und einfach auf den Boden von oben her aufgesetzt und dann am Wandbereich festgelegt werden kann. Durch die vom Klemmfinger aufgebrachte Klemmkraft wird die Sockelleiste in der gewünschten Position gehalten und kann bei Bedarf jederzeit einfachst nachgedrückt werden. Dies kann somit einfach auch von Laien durchgeführt werden, so dass hierfür kein teurer Fachbetrieb herangezogen werden muss.

Ein derartiger Aufbau ermöglicht somit auf einfachste Weise mit geringem Bauteilaufwand eine nachträgliche, einfache Anpassung an arbeitende Böden, so dass eventuell im Laufe der Zeit entstehende Spalte zwischen dem Boden und dem Sockelleistenbereich sehr gut ausgeglichen werden können.

Dabei kann der wenigstens eine Klemmfinger so ausgebildet sein, dass dieser wenigstens den Wandanlage-Sockelleistenbereich der Sockelleiste in Richtung Anlageverbindung am zuordenbaren Wandbereich presst. Durch entsprechende geometrische Formgebung des wenigstens einen Klemmfingers kann gegebenenfalls vorteilhaft sogar eine Anpresskraftkomponente erzeugt werden, die in Richtung Boden wirkt. Dadurch wird eine besonders sichere und stabile Anordnung der Vorrichtung möglich.

Besonders bevorzugt ist nach Anspruch 2 der Klemmfinger-Freiraum und damit auch der Sockelleisten-Klemmsteg durch wenigstens eine Klemmfinger-Ausnehmung, die vorzugsweise durch eine Ausfräsung gebildet ist, am Sockelleisten-Unterseitenwandbereich gebildet, in die der Klemmfinger im montierten Zustand wenigstens mit dem Klemmfingerende ragt und dort unter Vorspannung an einem Ausnehmungswandbereich als Klemmstegwandbereich angreift. Hierdurch ergeben sich definierte Verhältnisse für eine einfache Verbindung der Sockelleiste mit der Montageschiene. Gemäß einer konkreten Ausgestaltung hierzu ist nach Anspruch 3 die Klemmfinger-Ausnehmung so dimensioniert und ausgebildet, dass ein Klemmfinger-Ausnehmungsbodenbereich im montierten Zustand einen vorgegebenen Spaltabstand zum Klemmfinger aufweist als Nachdrückspielraum. Auch hier wird wiederum erreicht, dass bei einem gegebenenfalls erforderlichen Nachdrücken die Sockelleiste nicht am Klemmfinger auf Block geht und somit ein Nachdrücken der Sockelleiste nicht behindert wird.

Ein besonders kompakter und einfach herzustellender Aufbau ergibt sich dadurch, dass der Klemmfinger an einem im montierten Zustand dem Bodenbereich zugeordneten Montageschienenbereich angeordnet ist. Vorzugsweise weißt die Montageschiene einen in etwa L-förmigen Querschnitt auf mit einem dem Wandbereich zuordenbaren Montageschienenwandanlagebereich als wandseitigen Montageschienen-Wandanlageschenkel und einem dem Bodenbereich zuordenbaren Montageschienenbodenanlagebereich als bodenseitigen Montageschienen-Bodenschenkel. Ein derartiger L-förmiger Aufbau der Montageschiene ist besonders einfach an die Übergangsstellen im Wand-Bodenübergangsbereich anpassbar, der regelmäßig in etwa rechtwinklig ausgebildet ist. Besonders bevorzugt kann hierdurch der wandseitige Wandanlageschenkel ungehindert über entsprechende Befestigungsmittel am Wandbereich festgelegt werden, so dass am bodenseitigen Bodenanlageschenkel genügend Bauraum zur Verfügung steht, um den Klemmfinger und gegebenenfalls einen Kabelkanal auszubilden. Der Klemmfinger erstreckt sich bevorzugt im Wesentlichen in Längsrichtung durchgehend über die Montageschiene. Grundsätzlich ist auch eine in Längsrichtung gesehen abschnittsweise Anordnung derartiger Klemmfinger möglich.

Gemäß Anspruch 4 ist ferner im unteren Anbindungsbereich des Klemmfingers an der Montageschiene ein Quersteg vorgesehen, der den Klemmfinger mit dem Montageschienen-Wandanlageschenkel verbindet. Dadurch kann eine besonders vorteilhafte, insbesondere im Hinblick auf die einzustellende Klemmfinger-Haltekraft optimierte Ausgestaltung des Klemmfingers erzielt werden, da insbesondere bei längeren Klemmfingern keine zu elastische Anbindung an der Montageschiene erzielt wird, was sich gegebenenfalls negativ auf die Haltekraft im montierten Zustand der Vorrichtung auswirken kann. Zudem kann mit einem derartigen Quersteg vorteilhaft ein Abreißen des Klemmfingers vermieden werden, da der Quersteg wesentlich zur Stabilisierung dieses Bereichs beiträgt. Optional hierzu kann auch vorgesehen sein, dass der Klemmfinger im nicht verklemmten Grundzustand der Montageschiene mit der Sockelleiste in einem sich bezogen auf den montierten Zustand der Montageschiene oberhalb des Quersteg-Anbindungsbereiches erstreckenden freien Klemmfingerendbereich, vorzugsweise lediglich mit dem Klemmfingerende, in Richtung auf den Aufnahmeraum-Montageschienenwandbereich zugeneigt ist, und zwar vorzugsweise in einem Winkel zwischen 5° bis 30°. Mit einem derartigen Aufbau muss eine höhere Kraft aufgewandt werden, um den Klemmfinger beim Einführen des Sockelleisten-Klemmstegs zurückzudrängen, was wiederum zu einer erhöhten Haltekraft führt. Je nach Grad der Neigung ist somit hier eine bestimmte Haltekraft auf einfache Weise einstellbar. Insbesondere bei längeren Klemmfingern ergibt sich somit einerseits eine stabile Anbindung an die Montageschiene mittels dem Quersteg und andererseits auch eine definierte Haltekrafteinstellmöglichkeit, was zu einer funktionssicheren Verpressung der Sockelleiste im montierten Zustand führt.

Weiter kann nach Anspruch 5 am Klemmfingerende ein Rastprofil, vorzugsweise ein Zahnprofil, ausgebildet sein zur Ausbildung eines Rast- und/oder Klemmfingers, mit dem ein besonders vorteilhafter Angriff des Klemmfingers am Sockelleisten-Unterseitenbereich möglich ist. Dem Rastprofil kann am Sockelleisten-Unterseitenbereich ein entsprechendes Gegenprofil, vorzugsweise über die gesamte Klemmsteglänge, zugeordnet sein.

In einer besonders bevorzugten Ausführungsform der Erfindung ist nach Anspruch 6 vorgesehen, dass am dem Bodenbereich zugeordneten Montageschienenbereich ein sich in Montageschienenlängsrichtung erstreckender Kabelkanal zur Aufnahme elektrischer Leitungen, Kabel oder dergleichen ausgebildet ist. Vorzugsweise weist dieser Kabelkanal einen U-förmigen Querschnitt auf. Besonders vorteilhaft ist hier eine der Kabelkanalwände, z. B. in Verbindung mit einem U-förmigen Querschnitt des Kabelkanals, oder aber lediglich ein Kabelkanalwandbereich durch den Klemmfinger gebildet. Durch eine derartige Funktionsintegration, bei der der Klemmfinger somit in einer Doppelfunktion einmal seine Klemmfunktion ausübt und andererseits Bestandteil des Kabelkanals ist, wird ein besonders preiswerter, vorteilhafter bauteil- und materialsparender Aufbau erzielt.

Bevorzugt weist hierzu nach Anspruch 7 die Sockelleiste bezogen auf den Querschnitt am Sockelleisten-Unterseitenbereich in einem dem Kabelkanal zugeordneten Teilbereich eine Kabelkanal-Ausnehmung auf. Ein derartiger Kabelkanal kann somit auf einfache Weise in die Vorrichtung integriert werden, ohne dass dies zu einer unerwünscht großen und sperrigen Bauweise der Sockelleiste führt. Mit einem derartigen Kabelkanal können somit elektrische Leitungen, Kabel oder dergleichen auf besonders einfache Weise vorteilhaft abgedeckt unter der Sockelleiste verlaufend angeordnet werden, so dass diese nicht in unerwünschter Weise im Innenbereich eines Raumes sichtbar und vor allem zugänglich sind. Mit dem erfindungsgemäßen Aufbau ist zudem eine einfache Zugänglichkeit zu diesen elektrischen Leitungen, Kabeln oder dergleichen möglich, da die Sockelleiste auf einfache Weise wieder aus der Montageschiene herausgezogen werden kann und danach wieder mit dieser verklemmt werden kann.

Besonders bevorzugt ist nach Anspruch 8 die Kabelkanal-Ausnehmung wenigstens bereichsweise durch den Klemmfinger-Freiraum gebildet, der im Querschnitt durch die Sockelleiste gesehen einerseits durch den Sockelleisten-Klemmsteg und andererseits durch einen die Sichtseite der Sockelleiste ausbildenden Sockelleisten-Sichtseitenwandbereich begrenzt ist. Auch hierdurch ergibt sich somit wieder eine besonders vorteilhafte und funktionsintegrierte Anordnung, was insgesamt zu einem kompakten Aufbau der Sockelleiste und/oder der Montageschiene führt. Der durch den Klemmfinger-Freiraum dem Klemmfinger zu Verfügung gestellte Freiheitsgrad wird somit hier in besonders vorteilhafter Weise dazu ausgenutzt, um damit gleichzeitig einen Kabelkanal-Aufnahmeraum auszubilden. Ein besonders vorteilhafter großer Stauraum für Kabel und dgl. ergibt sich mit den Merkmalen des Anspruchs 9 dadurch, dass die Kabelkanal-Ausnehmung einen im wesentlichen rechteckförmigen Querschnitt aufweist, der sich im montierten Zustand der Vorrichtung von der Montageschiene ausgehend bis in etwa wenigstens einen mittleren Sockelleistenbereich erstreckt.

Nach Anspruch 10 liegt der vorzugsweise in einem Montageschienenendbereich ausgebildete Kabelkanal im montierten Zustand der Vorrichtung mit einer dem Klemmfinger als erster Kabelkanalwand gegenüberliegenden zweiten Kabelkanalwand in einer flächigen Anlageverbindung an einem Anlagebereich des Innenwandbereichs eines den Bodenanlage-Sockelleistenbereich aufweisenden Sockelleisten-Sichtseitenwandbereichs an, wobei das freie Ende der anliegenden zweiten Kabelkanalwand im montierten Zustand einen vorgebaren Spaltabstand zum sich an den Anlageraum anschließenden Innenwandbereich aufweist als Nachdrückspielraum. Auch mit einer derartigen Maßnahme ist ein stabiler und wenig wackliger Aufbau herstellbar, vor allem in Richtung Wandbereich hin, wobei zudem durch den Nachdrückspielraum sichergestellt wird, dass die Sockelleiste im Falle eines Nachdrückens bei sich absenkenden Boden nicht auf Block an der Montageschiene im Kabelkanalwandbereich gehen kann. Dies erhöht die Funktionssicherheit in Verbindung mit dem Nachdrücken der Sockelleiste, wie dies zuvor bereits geschildert worden ist.

Besonders einfach und preiswert lässt sich die Montageschiene aus einem Kunststoffmaterial herstellen, wobei hier zudem die elastisch rückfedernde Anbindung des Klemmfingers an der Montageschiene besonders einfach herstellbar ist. Zudem kann der Klemmfinger hier bevorzugt integral mit der Montageschiene, z. B. durch Extrudieren, hergestellt werden. Weiter können die Sockelleisten grundsätzlich auch einen Kern aufweisen, vorzugsweise einen Kern aus mitteldichten Fasern, der wenigstens zur Sichtseite hin mit einer Ummantelung, vorzugsweise einem Furnier und/oder einer Dekorfolie ummantelt ist. Als Furnier kommt beispielsweise ein Holzfurnier und/oder ein Korkfurnier in Frage, während die Dekorfolie z. B. durch eine hochglänzende oder gebürstete Aluminiumfolie gebildet sein kann. Alternativ dazu können die Sockelleisten aber auch ganz aus Massivholz hergestellt sein. Ebenso ist auch der Einsatz von Kunststoffmaterial oder dergleichen möglich. Gemäß einer besonders bevorzugten Ausführungsform nach Anspruch 11 ist die Montageschiene und/oder der Klemmfinger und/oder vor allem die Sockelleiste jedoch aus einem Flüssigholz hergestellt. Dieses Flüssigholz besteht besonders bevorzugt zu 95% aus nachwachsenden Rohstoffen und weist den besonderen Vorteil auf, dass es recyclebar ist und somit die Anforderungen an die deutsche Emissionsklasse E0 erfüllen. Ein weiterer Vorteil einer derartigen z. B. Sockelleiste aus Flüssigholz ist, dass diese eine wesentlich bessere Biegsamkeit gegenüber Massivholz hat, was bei Krümmungen an den Wänden oder Toleranzen im Estrich von Vorteil ist. Auch derartige aus Flüssigholz hergestellte Sockelleisten können lediglich den Kern bilden, während als Beschichtungsmaterial z. B. Echtholzauflagen ausgesuchter Qualität oder geharzte Dekore Verwendung finden. Als Oberflächenbeschichtung können lösungsmittelfreie Lacke oder Öle gewählt werden. Ein besonderer Vorteil einer Sockelleiste aus Flüssigholz ist auch, dass auf eine rückseitige Lackierung der Sockelleiste verzichtet werden kann, da das Flüssigholz resistent ist gegen Baufeuchte.

Besonders einfach und preiswert können die Sockelleisten nach Anspruch 12 im Spritzgussverfahren aus Flüssigholz hergestellt werden, wobei zwei Sockelleisten am Ende des Spritzgießens trennbar miteinander verbunden sind und wobei vorzugsweise die Verbindung im Bereich der Bodenanlage-Sockelleistenbereiche erfolgt. Mit einem derartig hergestellten Spritzgusswerkzeug können die Herstellzeiten für Sockelleisten erheblich reduziert werden, da die Trennung der beiden Sockelleisten relativ wenig Zeit in Anspruch nimmt. Grundsätzlich ist diese Verfahrensweise auch auf die Herstellung der Montageschiene übertragbar.

Eine erhöhte Flexibilität bei der Verwendung der Sockelleiste bei gleichzeitig in jedem Einsatzfall sichergestellter stabiler Anlage wird mit den Merkmalen des Anspruchs 13 erreicht. Hier ist vorgesehen, dass an dem im montierten Zustand der Sockelleiste dem Wandbereich zugeordneten wandseitigen Sockelleistenbereich endseitig der vorsprungartig ausgebildete Wandanlage-Sockelleistenbereich ausgebildet ist, der im montierten Zustand den Montageschienen-Wandanlageschenkel mit einem vorgebbaren Spaltabstand zum freien Ende des Montageschienen-Wandanlageschenkels hin als Nachdrückspielraum übergreift und am zugeordneten Wandbereich anliegt. Der Wandanlage-Sockelleistenbereich ist hierbei in Richtung Sockelleisten-Unterseitenbereich zu abgeschrägt, so dass einerseits bei einer Verwendung der Montageschiene der Wandanlage-Sockelleistenbereich im mit der Montageschiene verbundenen Zustand mit einer sichtseitennahen Oberkante des Wandanlage-Sockelleistenbereichs in einer bezogen auf den Querschnitt der Sockelleiste mehr punktförmigen Anlageverbindung am zugeordneten Wandbereich anliegt. Andererseits wird mit einer derartig ausgebildeten Sockelleiste jedoch aber auch bei einer Nichtverwendung der Montageschiene, bei der diese z. B. durch Nageln oder Schrauben ohne Zwischenschaltung der Montageschiene unmittelbar und direkt im Wand-Bodenübergangsbereich festgelegt wird, erreicht, dass der Wandanlage-Sockelleistenbereich aufgrund der Abschrägung in einer bezogen auf den Querschnitt der Sockelleiste flächigen Anlageverbindung am zugeordneten Wandbereich anliegt. Damit ergibt sich eine besonders vorteilhafte und stabile Abstützung der Sockelleiste im montierten Zustand auch ohne die Verwendung der Montageschiene.

Gemäß einer besonders bevorzugten Weiterbildung hierzu ist nach Anspruch 14 vorgesehen, dass im Falle der Nichtverwendung der Montageschiene zudem der Sockelleisten-Klemmsteg am dem Klemmfinger abgewandten Klemmstegaußenwandbereich mit einem Klemmsteg-Wandanlagebereich wenigstens bereichsweise in einer vorzugsweise flächigen Anlageverbindung am zugeordneten Wandbereich anliegt. Dadurch wird somit vorteilhaft erreicht, dass sich die Sockelleiste im montierten Zustand sowohl über den Klemmsteg-Wandanlagebereich als auch über den Wandanlage-Sockelleistenbereich stabil am zugeordneten Wandbereich abstützt.

Die Erfindung wird nachfolgend anhand einer Zeichnung näher erläutert.

Es zeigen:
- Fig. 1: einen schematischen Querschnitt durch eine in einem Wand-Bodenübergangsbereich montierte erfindungsgemäße Vorrichtung bei nicht abgesenktem Boden,
- Fig. 2: die Vorrichtung gemäß Fig. 1 bei abgesenktem Boden im nicht nachgedrückten Zustand,
- Fig. 3: die Vorrichtung gemäß Fig. 2 bei abgesenktem Boden im nachgedrückten Zustand,
- Fig. 4: eine schematische, perspektivische Teilansicht einer Montageschiene,
- Fig. 5: eine schematische, perspektivische Teilansicht einer Sockelleiste,
- Fig. 6, 7: schematische Querschnittsansichten einer erfindungsgemäßen Vorrichtung mit verwendeter Montageschiene (Fig. 6) und nicht verwendeter Montageschiene (Fig. 7), und
- Fig. 8: eine schematische Querschnittsansicht von zwei in einem Spritzgusswerkzeug hergestellten und miteinander im Bereich ihrer Bodenanlage-Sockelleistenbereiche verbundenen Sockelleisten.

In Fig. 1 ist schematisch eine Schnittansicht durch eine montierte erfindungsgemäße Vorrichtung 1 in einem Wand-Bodenübergangsbereich 2 gezeigt, wobei der Wand-Bodenübergangsbereich 2 durch einen Wandbereich 3 und einen sich daran rechtwinklig anschließenden Unterboden 4 gebildet ist. Auf den Unterboden 4 ist ein Bodenbelag 5, z. B. ein Parkettboden, verlegt, wobei zwischen dem Bodenbelag 5 und dem Wandbereich 3 eine Fuge 6 ausgebildet ist, die mit der erfindungemäßen Vorrichtung 1 abgedeckt und überdeckt werden soll. Der Unterboden 4 und der Bodenbelag 5 bilden hier somit den Boden.

Wie dies aus der Fig. 1 ersichtlich ist, wird hierzu eine Montageschiene 7 der Vorrichtung 1, die einen L-förmigen Querschnitt mit einem wandseitigen Montageschienen-Wandanlageschenkel 8 als allgemein gesehen Aufnahmeraum-Montageschienenwandanlagebereich und einem bodenseitigen Bodenanlageschenkel 9 aufweist, mittels hier nicht im Detail dargestellter Befestigungsmittel 10, z. B. Senkschrauben, ortsfest am Wandbereich 3 festgelegt, und zwar dergestalt, dass der wandseitige Wandanlageschenkel 8 in einer flächigen Anlageverbindung am Wandbereich 3 und der bodenseitige Bodenanlageschenkel 9 in einer flächigen Anlageverbindung auf den Bodenbelag 5 aufliegt. D. h., dass die Montageschiene 7 im montierten Zustand vollständig oberhalb des Bodens 4 bzw. des Bodenbelags 5 angeordnet ist.

Wie dies der Fig. 1 und auch der Fig. 4, die eine schematische, perspektivische Teilansicht der Montageschiene 7 zeigt, weiter entnommen werden kann, ragt von dem Bodenanlageschenkel 9 der Montageschiene 7 in etwa in Hochachsenrichtung gesehen ein Klemmfinger 14 weg, der am Bodenanlageschenkel 9 elastisch rückfedernd angebunden ist. Bevorzugt ist hierzu die gesamte Montageschiene 7 aus einem Kunststoffmaterial hergestellt.

Der Klemmfinger 14 ist im unteren Anbindungsbereich mittels einem Quersteg 15 mit dem Wandanlageschenkel 8 verbunden. Zudem ist der Klemmfinger 14 ist im nicht verklemmten Grundzustand der Montageschiene 7, wie dies insbesondere aus der Fig. 4 ersichtlich ist, mit einem freien Klemmfingerendbereich 11 im Bereich oberhalb des Querstegs 15 in Richtung auf den Wandanlageschenkel 8 der Montageschiene 7 zu geneigt, vorzugsweise in einem Winkel zwischen 5° bis 30°, und bildet mit dem Wandanlageschenkel 8 einen Klemmsteg-Aufnahmeraum 12 aus. Am freien Klemmfingerendbereich 11 als freiem Klemmfingerende 14 ist ferner noch ein hier lediglich schematisch dargestelltes Zahnprofil 13 ausgebildet.

Am Bodenanlageschenkel 9 ist ferner im Anschluss an den Klemmfingerbereich ein im Querschnitt U-förmiger Kabelkanal 16 ausgebildet, dessen in der Bildebene der Fig. 1 linke Kabelkanalwand bauteil- und materialsparend, d. h. funktionsintegriert, durch den Klemmfinger 14 gebildet ist. Eine dem Klemmfinger 14 gegenüberliegende rechte Kabelkanalwand 17 bildet den Abschluss des bodenseitigen Klemmschenkels 9. Um den Kabelkanal 16 herum ist am Sockelleisten-Unterseitenbereich 19 eine Kabelkanalausnehmung 23 ausgebildet.

In diesem montierten Zustand der Montageschiene 7 ist nunmehr eine Sockelleiste 18, die in der Fig. 5 alleine in einer schematischen, perspektivischen Teilansicht gezeigt ist, von oben her aufsteckbar. Dazu ist an einem Sockelleisten-Unterseitenbereich 19 ein Sockelleisten-Klemmsteg 21 ausgebildet, an den sich als Klemmfinger-Ausnehmung ein vorzugsweise durch eine Ausfräsung ausgebildeter Klemmfinger-Freiraum 20 ausschließt. Der Sockelleisten-Klemmsteg 21 weist an seinem freien Endbereich eine Einführschräge 22 aufweist. Dieser Sockelleisten-Klemmsteg 21 weist gegenüber dem oberen Aufnahmeraumquerschnitt, der durch den Zwischenraum zwischen dem freien Klemmfingerendbereich 11 und dem entsprechend zugeordneten wandseitigen Klemmschenkelbereich definiert ist, ein Übermaß auf, so dass der Sockelleisten-Klemmsteg 21 nach dem Einfädeln in den Aufnahmeraum 12 über die Einführschräge 22 im weiteren Verlauf des Einführens in den Aufnahmeraum 12 - von oben her entgegen die Hochachsenrichtung als Vertikalrichtung - den Klemmfinger 14 in Richtung von dem diesen gegenüberliegenden, ortsfesten, Wandanlageschenkel 8 in den Klemmfinger-Freiraum 20 hinein wegspreizt.

Dadurch greift der Klemmfinger 14 in der in der Fig. 1 dargestellten End-Montageposition unter Vorspannung mit vorzugsweise über die Klemmfingeranbindung und/oder -neigung in Verbindung mit dem Quersteg 15 vorgebbarer Klemmkraft am Sockelleisten-Klemmsteg 21, vorzugsweise an einem dort vorgesehenen und hier aus Übersichtlichkeitsgründen nicht dargestellten Rastprofil, an und hält die Sockelleiste 18 mit einer definierten Klemmkraft in der Montage-Grundposition. In dieser in der Fig. 1 dargestellten Montage-Grundposition liegt ein wandseitiger Sockelleistenbereich 24 in einer flächigen Anlageverbindung am Wandanlageschenkel 8 an, wobei am wandseitigen Sockelleistenbereich 24 zudem endseitig, auf der dem Unterboden 4 und dem Bodenbelag 5 abgewandten Seite eine Abstufung als vorsprungartiger Wandanlage-Sockelleistenbereich 25 ausgebildet ist, die im in der Fig. 1 gezeigten montierten Grundzustand einen vorgebbaren Spaltabstand 26 zum freien Ende des Wandanlageschenkels 8 aufweist zur Ausbildung eines Nachdrückspielraums. Der Klemmfinger 14 presst dabei den Sockelleisten-Klemmsteg 21 und damit auch den wandseitigen Sockelleistenbereich 24 in Richtung einer flächigen Anlageverbindung am Wandanlageschenkel 8, der wiederum flächig am Wandbereich 3 anliegt.

Der Sockelleisten-Klemmsteg ist hier in einer geraden Verlängerung zum dem Wandbereich 3 zugeordneten wandseitigen Sockelleistenbereich 24 ausgebildet, so dass der diesbezügliche Klemmstegaußenwandbereich Bestandteil des wandseitigen Sockelleistenbereichs 24 ist.

Wie dies der Fig. 1 weiter entnommen werden kann, ist auch der Klemmfinger-Freiraum 20 so dimensioniert, dass ein Ausnehmungsbodenbereich 27 im in der Fig. 1 gezeigten montierten Grundzustand einen vorgegebenen Spaltabstand 28 zum Klemmfinger 14 als Nachdrückspielraum aufweist.

Ebenso liegt die rechte Kabelkanalwand 17 in diesem montierten Zustand in einer flächigen Anlageverbindung an einem Innenwandbereich 29 des einen Bodenanlage-Sockelleistenbereich 30 ausbildenden Sockelleisten-Unterseitenbereichs 19 an, wobei auch hier das freie Ende der anliegenden rechten Kabelkanalwand 17 im montierten Zustand der Fig. 1 einen vorgegebenen Spaltabstand 31 zum Innenwandbereich 29 als Nachdrückspielraum aufweist.

In diesem in der Fig. 1 dargestellten montierten Grundzustand liegt zudem der Wandanlage-Sockelleistenbereich 25 in einer Anlageverbindung am Wandbereich 3 und der Bodenanlage-Sockelleistenbereich 30 am Bodenbelag 5 in einer Anlageverbindung an.

Wie dies insbesondere aus der Fig. 4 ersichtlich ist, erstreckt sich hier der Klemmfinger 14 im Wesentlichen über die gesamte Längserstreckungsrichtung durchgehend über die Montageschiene 7.

Für den in der Fig. 2 dargestellten Fall des Absenkens des Unterbodens 4, z. B. eines Estrichs, wird zwischen dem Bodenanlage-Sockelleistenbereich 30 und dem Bodenbelag 5 ein unansehnlicher Spalt 32 ausgebildet. Mit der erfindungsgemäßen Vorrichtung kann nunmehr entsprechend der Richtung des Pfeiles 33 die Sockelleiste 18 für eine erneute Anlageverbindung des Bodenanlage-Sockelleistenbereichs 30 am Boden 4 relativ zum Klemmfinger 14 und damit relativ zur ortsfesten Montageschiene 7 unter Überwindung der Klemmkraft in Richtung auf den Boden zu nachgedrückt werden, wie dies in der Fig. 3 dargestellt ist. Durch die Spaltabstände 26, 28 und 31 ist dabei sichergestellt, dass die Sockelleiste 18 nicht auf Block an der Montageschiene 7 gehen kann und dadurch den Nachdrückvorgang behindern kann. Üblicherweise ist ein Nachdrücken um in etwa ca. 3 mm erforderlich.

Die Sockelleiste 18 kann hier beispielsweise aus einem Flüssigholz im Spritzgussverfahren hergestellt sein. Wie dies aus der Fig. 8 ersichtlich ist, kann eine derartige Sockelleiste 18 aus Flüssigholz mittels einem solchen Spritzgusswerkzeug hergestellt werden, das die Herstellung von zwei Sockelleisten 18 gleichzeitig erlaubt, wobei die Sockelleisten 18 hier beispielsweise im Bereich ihrer Bodenanlage-Sockelleistenbereiche 30 trennbar miteinander verbunden sind.

In den Fig. 6 und 7 ist die Sockelleiste 18 vorzugsweise als im Spritzgussverfahren hergestellte Flüssigholz-Sockelleiste ausgebildet, wie dies zuvor in Verbindung mit der Fig. 8 geschildert worden ist. Im Ausführungsbeispiel der Fig. 6 ist die Sockelleiste 18 in der zuvor beschriebenen Art und Weise mit der Montageschiene 7 verbunden, so dass diese Art der Verbindung nicht mehr näher erläutert wird. Lediglich in Verbindung mit dem Klemmfinger-Freiraum 20 sei hier darauf hingewiesen, dass dieser hier zur Ausbildung einer großen Kabelkanal-Ausnehmung einen im wesentlichen rechteckförmigen Querschnitt aufweist, der sich im in der Fig. 6 dargestellten montierten Zustand der Vorrichtung 1 von der Montageschiene 7 ausgehend über eine Strecke A bis über einen mittleren Sockelleistenbereich erstreckt. Die durch den Klemmfinger-Freiraum 20 gebildete Kabelkanal-Ausnehmung ist in diesem Querschnitt gesehen einerseits durch den Sockelleisten-Klemmsteg 21 und andererseits durch einen die Sichtseite der Sockelleiste 18 ausbildenden Sockelleisten-Sichtseitenwandbereich 34 begrenzt.

Wesentlich in Verbindung mit den Fig. 6 und 7 ist jedoch, dass der Wandanlage-Sockelleistenbereich 25 in Richtung Sockelleisten-Unterseitenbereich 19 zu abgeschrägt ausgebildet ist, so dass dieser Wandanlage-Sockelleistenbereich 25, wie dies aus der Fig. 6 ersichtlich ist bei verwendeter Montageschiene 7 im mit der Montageschiene 7 verbundenen Zustand mit einer sichtseitennahen Oberkante 35 des Wandanlage-Sockelleistenbereichs 25 in einer in Schienenlängsrichtung gesehen linienförmigen und im Querschnitt durch die Sockelleiste 18 gesehen punktförmigen Anlageverbindung am zugeordneten Wandbereich 3 anliegt.

Diese definierte Abschrägung des Wandanlage-Sockelleistenbereichs 25 bewirkt bei der Nichtverwendung der Montageschiene 7, wie dies in der Fig. 7 dargestellt ist, bei der die Sockelleiste 18 direkt und unmittelbar mittels einer Befestigungsschraube 36 hier beispielhaft am Wandbereich 3 festgelegt ist, dass der Wandanlage-Sockelleistenbereich 25 dann mittels einer flächigen Anlageverbindung am zugeordneten Wandbereich 3 anliegt. Zudem ist die Abschrägung am Wandanlage-Sockelleistenbereich 25 auch noch so ausgebildet, dass hier dann der Sockelleisten-Klemmsteg 21 mit seinem Klemmsteg-Außenwandbereich 37 in einem Klemmsteg-Wandanlagebereich 38 in einer Anlageverbindung am zugeordneten Wandbereich 3 anliegt, so dass sich die Sockelleiste 18 im ohne Montageschiene 7 montierten Zustand über den Klemmsteg-Wandanlagebereich 38 und den Wandanlage-Sockelleistenbereich 25 am zugeordneten Wandbereich 3 stabil abstützt. Aufgrund der verkürzten Ausbildung des Sockelleisten-Klemmstegs 21 wird hier, wie dies aus der Fig. 7 ersichtlich ist in Verbindung mit dem Klemmfinger-Freiraum 20 ein ausreichend großer Aufnahmeraum für Kabel und dgl. geschaffen. Damit ist die erfindungsgemäße Vorrichtung 1 auch insgesamt flexibel und vielfältigst einsetzbar, d. h. mit und ohne Montageschiene, falls dies gewünscht wird, wobei im Falle der Verwendung von keiner Montageschiene trotzdem eine stabile und sichere Anlage am Wandbereich 3 und auch am Boden 4 erzielt wird.

## Patentansprüche

1. Vorrichtung zur Befestigung von Sockelleisten mit einer in einem Wand-Bodenübergangsbereich (2) anordenbaren Montageschiene (7) und einer mit der Montageschiene (7) lösbar verbindbaren Sockelleiste (18), wobei die Sockelleiste (18) im montierten, mit der Montageschiene (7) verbundenen Zustand die Montageschiene (7) übergreift und im Wand-Bodenübergangsbereich (2) mit einem Wandanlage-Sockelleistenbereich (25) an einem Wandbereich (3) und mit einem Bodenanlage-Sockelleistenbereich (30) am Boden (4, 5) im Wesentlichen in einer Anlageverbindung anlegbar ist,
wobei die Montageschiene (7) so ausgebildet ist, dass diese im montierten Zustand mittels wenigstens einem Befestigungsmittel (10) ortsfest am Wandbereich (3) festlegbar ist,
wobei an der Montageschiene (7) wenigstens ein von dieser wegragender Klemmfinger (14) ausgebildet ist, der im montierten Zustand der Sockelleiste (18) wenigstens mit einem Klemmfingerende (11) an einem der Montageschiene (7) zugewandten Sockelleisten-Unterseitenbereich (19) angreift dergestalt,
- dass der wenigstens eine Klemmfinger (14) die Sockelleiste (18) mit einer definierten Klemmkraft in einer Montage-Grundposition hält, und
- dass die Sockelleiste (18), insbesondere bei einem Absenken des Bodens (4) für eine erneute Anlageverbindung des Bodenanlage-Sockelleistenbereichs (30) am Boden (4, 5), durch Aufbringen einer Nachdrückkraft, die größer als die die Sockelleiste (18) in der Montage-Grundposition haltende Klemmkraft ist, relativ zum wenigstens einen Klemmfinger (14) und damit relativ zur ortsfesten Montageschiene (7) in eine Nachdrückposition nachdrückbar ist, in der die Sockelleiste (18) wieder mittels der durch den wenigstens einen Klemmfinger (14) aufbringbaren Klemmkraft haltbar ist,
wobei der Klemmfinger (14) im montierten Zustand der Montageschiene (7) in etwa in Hochachsenrichtung von der Montageschiene (7) wegragt und an der Montageschiene (7) elastisch rückfedernd angebunden ist, und
wobei der Klemmfinger (14) bezogen auf den Montageschienen-Querschnitt zusammen mit einem im montierten Zustand der Montageschiene (7) am Wandbereich (3) in einer flächigen Anlageverbindung anliegenden und von dem Klemmfinger (14) beabstandeten Montageschienen-Wandanlageschenkel (8) einen Klemmsteg-Aufnahmeraum (12) ausbildet, in dem im montierten Zustand der Vorrichtung (1) ein am Sockelleisten-Unterseitenbereich (19) ausgebildeter Sockelleisten-Klemmsteg (21) aufgenommen ist,
**dadurch gekennzeichnet,**
**dass** der Sockelleisten-Klemmsteg (21) an einem dem Klemmfinger (14) zugewandten freien Klemmstegende eine Einführschräge (22) aufweist und im Übrigen so dimensioniert ist, dass der Sockelleisten-Klemmsteg (2) nach dem Einfädeln in den Klemmsteg-Aufnahmeraum (12) über die Einführschräge (22) im weiteren Verlauf des Einführens in den Klemmsteg-Aufnahmeraum (12) den Klemmfinger (14) in Richtung von dem Montageschienen-Wandanlageschenkel (8) weg in einen Klemmfinger-Freiraum (20) drängt, so dass der Klemmfinger (14) in der Montageposition unter Vorspannung mit vorgebbarer Klemmkraft lediglich am Sockelleisten-Klemmsteg (21) angreift und den Sockelleisten-Klemmsteg (21) mit einem dem Klemmfinger (14) abgewandten Klemmstegaußenwandbereich in einer flächigen Anlageverbindung am Montageschienen-Wandanlageschenkel (8) hält,
**dass** der Sockelleisten-Klemmsteg (21) in gerader Verlängerung zu einem dem Wandbereich (3) zuordenbaren, wandseitigen Sockelleistenbereich (24) liegt, so dass der Klemmstegaußenwandbereich Bestandteil des wandseitigen Sockelleistenbereichs (24) ist, und
**dass** der wandseitige Sockelleistenbereich (24) im verklemmten Zustand der Vorrichtung (1) wenigstens bereichsweise in einer flächigen Anlageverbindung am Montageschienen-Wandanlageschenkel (8) anliegt.

2. Vorrichtung nach Anspruch 1, **dadurch gekennzeichnet, dass** der Klemmfinger-Freiraum (20) und damit auch der Sockelleisten-Klemmsteg (21) durch wenigstens eine Klemmfinger-Ausnehmung, vorzugsweise eine Ausfräsung, am Sockelleisten-Unterseitenbereich (19) gebildet ist, in die der Klemmfinger (14) im montierten Zustand wenigstens mit dem Klemmfingerende (11) ragt und dort unter Vorspannung an einem Ausnehmungswandbereich als Klemmstegwandbereich angreift.

3. Vorrichtung nach Anspruch 2, **dadurch gekennzeichnet, dass** der Klemmfinger-Freiraum (20) so dimensioniert und ausgebildet ist, dass ein Klemmfinger-Ausnehmungsbodenbereich (27) im montierten Zustand einen vorgegebenen Spaltabstand (28) zum Klemmfinger (14) aufweist als Nachdrückspielraum.

4. Vorrichtung nach einem der Ansprüche 1 bis 3, **dadurch gekennzeichnet,**
**dass** im unteren Anbindungsbereich des Klemmfingers (14) an der Montageschiene (7) ein Quersteg (15) vorgesehen ist, der den Klemmfinger (14) mit dem Montageschienen-Wandanlageschenkel (8) verbindet, und
**dass** vorzugsweise der Klemmfinger (14) im nicht verklemmten Grundzustand der Montageschiene (7) mit der Sockelleiste (18) in einem bezogen auf den montierten Zustand der Montageschiene (7) sich oberhalb des Quersteg-Anbindungsbereiches erstreckenden freien Klemmfingerendbereich (11), vorzugsweise lediglich mit dem Klemmfingerende, in Richtung auf den Aufnahmeraum-Montageschienenwandanlagebereich (8) zu geneigt ist, vorzugsweise in einem Winkel zwischen 5° bis 30°.

5. Vorrichtung nach einem der Ansprüche 1 bis 4, **dadurch gekennzeichnet, dass** am Klemmfingerende (11) ein Rastprofil (13), vorzugsweise ein Zahnprofil, ausgebildet ist zur Ausbildung eines Rast-und/oder Klemmfingers (14), dem ein entsprechendes Gegenprofil am Sockelleisten-Klemmsteg (21) zugeordnet ist zur Herstellung einer überdrückbaren Rastverbindung zwischen dem Rast- und/oder Klemmfinger (14) und dem Sockelleisten-Klemmsteg (21).

6. Vorrichtung nach einem der Ansprüche 1 bis 5, **dadurch gekennzeichnet,**
**dass** am dem Bodenbereich (4, 5) zuordenbaren Montageschienenbereich (9) der Montageschiene (7) ein sich in Montageschienenlängsrichtung erstreckender Kabelkanal (16) zur Aufnahme elektrischer Leitungen, Kabel oder dergleichen ausgebildet ist, der vorzugsweise im Querschnitt U-förmig ausgebildet ist, und
**dass** eine der Kabelkanalwände oder ein Kabelkanalwandbereich durch den Klemmfinger (14) gebildet ist.

7. Vorrichtung nach Anspruch 6, **dadurch gekennzeichnet, dass** die Sockelleiste (18) bezogen auf den Querschnitt am Sockelleisten-Unterseitenbereich (19) in einem dem Kabelkanal (16) zugeordneten Teilbereich eine Kabelkanal-Ausnehmung (20; 23) aufweist.

8. Vorrichtung nach Anspruch 7, **dadurch gekennzeichnet, dass** die Kabelkanal-Ausnehmung wenigstens bereichsweise durch den Klemmfinger-Freiraum (20) gebildet ist, der im Querschnitt durch die Sockelleiste (18) gesehen einerseits durch den Sockelleisten-Klemmsteg (21) und andererseits durch einen die Sichtseite der Sockelleiste (18) ausbildenden Sockelleisten-Sichtseitenwandbereich (34) begrenzt ist.

9. Vorrichtung nach Anspruch 8, **dadurch gekennzeichnet, dass** die Kabelkanal-Ausnehmung (20) einen im Wesentlichen rechteckförmigen Querschnitt aufweist, der sich im montierten Zustand der Vorrichtung (1) von der Montageschiene (7) ausgehend bis in etwa wenigstens einen mittleren Sockelleistenbereich erstreckt.

10. Vorrichtung nach einem der Ansprüche 6 bis 9, **dadurch gekennzeichnet,**
**dass** der an einem Montageschienenendbereich ausgebildete Kabelkanal (16) im montierten Zustand der Vorrichtung (1) im Querschnitt gesehen mit einer dem Klemmfinger (14) als erste Kabelkanalwand gegenüberliegenden zweiten Kabelkanalwand (17) in einer flächigen Anlageverbindung an einem Anlagebereich des Innenwandbereichs (29) eines den Bodenanlage-Sockelleistenbereich (30) aufweisenden Sockelleisten-Sichtseitenwandbereichs (19) anliegt, und
**dass** das freie Ende der anliegenden zweiten Kabelkanalwand (17) im montierten Zustand einen vorgebbaren Spaltabstand (31) zum sich an den Anlagebereich anschließenden Innenwandbereich (29) aufweist als Nachdrückspielraum.

11. Vorrichtung nach einem der Ansprüche 1 bis 10, **dadurch gekennzeichnet, dass** die Montageschiene (7) und/oder der Klemmfinger (14) und/oder die Sockelleiste (18) aus Flüssigholz hergestellt sind.

12. Vorrichtung nach Anspruch 11, **dadurch gekennzeichnet, dass** die Sockelleisten (18) im Spritzgussverfahren aus Flüssigholz hergestellt sind dergestalt, dass zwei Sockelleisten (18) am Ende des Spritzgießens vorzugsweise im Bereich ihrer Bodenanlage-Sockelleistenbereiche (30) trennbar miteinander verbunden sind.

13. Vorrichtung, insbesondere nach einem der Ansprüche 1 bis 12, **dadurch gekennzeichnet,**
**dass** an dem im montierten Zustand der Sockelleiste (18) dem Wandbereich (3) zugeordneten wandseitigen Sockelleistenbereich (24) endseitig der vorsprungartig ausgebildete Wandanlage-Sockelleistenbereich (25) ausgebildet ist, der im montierten Zustand den Montageschienen-Wandanlageschenkel (8) mit einem vorgebbaren Spaltabstand (26) zum freien Ende des Montageschienen-Wandanlageschenkels (8) hin als Nachdrückspielraum übergreift und am zugeordneten Wandbereich (3) anliegt,
**dass** der Wandanlage-Sockelleistenbereich (25) in Richtung Sockelleisten-Unterseitenbereich (19) zu abgeschrägt ausgebildet ist dergestalt,
- **dass** der Wandanlage-Sockelleistenbereich (25) bei Verwendung der Montageschiene (7) im mit der Montageschiene (7) verbundenen Zustand mit einer sichtseitennahen Oberkante (35) des Wandanlage-Sockelleistenbereichs (25) in einer im Querschnitt durch die Sockelleiste (18) gesehen punktförmigen Anlageverbindung am zugeordneten Wandbereich (3) anliegt, und
- **dass** der Wandanlage-Sockelleistenbereich (25) bei einer Nichtverwendung der Montageschiene (7) und direkter Festlegung der Sockelleiste (18) mit entsprechenden Befestigungsmitteln (36), vorzugsweise Schrauben und/oder Nägel, im Wand-Bodenübergangsbereich (2) in einer im Querschnitt durch die Sockelleiste (18) gesehen flächigen Anlageverbindung am zugeordneten Wandbereich (3) anliegt.

14. Vorrichtung nach Anspruch 13, **dadurch gekennzeichnet, dass** im Falle der Nichtverwendung der Montageschiene (7) zudem der Sockelleisten-Klemmsteg (21) am Klemmstegaußenwandbereich (37) mit einem Klemmsteg-Wandanlagebereich (38) wenigstens bereichsweise in einer vorzugsweise flächigen Anlageverbindung am zugeordneten Wandbereich (3) anliegt, so dass sich die Sockelleiste (18) im montierten Zustand über den Klemmsteg-Wandanlagebereich (38) und den Wandanlage-Sockelleistenbereich (25) am zugeordneten Wandbereich (3) abstützt.
